# EUROPÄISCHE PATENTSCHRIFT

(11) **EP 2 820 623 B1**
(45) Veröffentlichungstag und Bekanntmachung des Hinweises auf die Patenterteilung: **02.04.2025**
(21) Anmeldenummer: 13703446.8
(22) Anmeldetag: 12.02.2013
(51) Int. Cl.: G07C 9/25

(54) **VERFAHREN ZUM IDENTIFIZIEREN EINER PERSON**
METHOD FOR IDENTIFYING A PERSON
PROCÉDÉ D'IDENTIFICATION D'UNE PERSONNE

(30) Priorität: 02.03.2012 DE 102012203311
(43) Veröffentlichungstag der Anmeldung: 07.01.2015
(73) Patentinhaber: Bundesdruckerei GmbH, 10969 Berlin (DE)
(72) Erfinder: MEINICKE, Carsten, 31275 Lehrte (DE); SCHUSTER, Armin, 30459 Hannover (DE); STANKE, Rüdiger, 30449 Hannover (DE); PFLÄGING, Thilo, 30539 Hannover (DE); KÜTER, Joachim, 10245 Berlin (DE); MAGGIONI, Christoph, 10961 Berlin (DE)
(74) Vertreter: Patentship Patentanwaltsgesellschaft mbH
(86) Internationale Anmeldenummer: PCT/EP2013/052762
(87) Internationale Veröffentlichungsnummer: WO 2013/127625

(56) Entgegenhaltungen:
- WO-A1-03/052741
- WO-A1-2011/046556
- WO-A2-2008/055181
- DE-A1- 102007 050 024
- DE-A1- 102010 016 098

## Beschreibung

Die Offenlegungsschrift DE 10 2010 016 098 A1 zeigt eine Zugangskontrollvorrichtung.

Die Offenlegungsschrift WO 2011/046556 A1 zeigt einen Bildschirm einer Identifikationsvorrichtung.

Die Offenlegungsschrift WO 2008/055181 A2 offenbart ein Passagieridentifikationssystem und ein entsprechendes Verfahren.

Die WO 03/052741 A1 betrifft ein Grenzkontrollsystem.

In hoheitlich sicherheitsrelevanten Bereichen, wie beispielsweise an Flughäfen, muss die Identität einer reisenden Person mehrfach überprüft werden. Hierzu sind üblicherweise räumlich verteilte Identifikationskontrollstellen eines Kontrollsystems, beispielsweise eines Grenzkontrollsystems (Border-Control-System), vorgesehen.

Zur Erfassung von Identitätsdaten verfügt jede Identifikationskontrollstelle über ein Dokumentenlesegerät, das die Identitätsdaten, beispielsweise einen Namen der Person, anhand eines Identitätsdokumentes ausliest. Hierzu kann die Person selbst oder ein Grenzbeamter das Identifikationsdokument dem Dokumentenlesegerät zuführen.

Die Mehrfacherfassung der Identitätsdaten an bzw. durch die Identifikationskontrollstellen ist jedoch mit einer hohen Komplexität sowie mit einem hohen Personalaufwand verbunden und führt zudem zu einer Erhöhung von Durchlaufzeiten für zu identifizierende Personen, welche eine Mehrzahl von Identifikationskontrollstellen passieren müssen.

Es ist daher die Aufgabe der vorliegenden Erfindung, ein Konzept zur effizienten Identifikation von Personen in einem Identifikationssystem mit räumlich verteilten Identifikationskontrollstellen zu schaffen.

Diese Aufgabe wird durch die Merkmale der unabhängigen Patentansprüche gelöst. Vorteilhafte Weiterbildungsformen sind Gegenstand der abhängigen Ansprüche, der Beschreibung sowie der Zeichnungen.

Die vorliegende Erfindung basiert auf der Erkenntnis, dass die obige Aufgabe durch eine einmalige Erfassung von Identitätsdaten in einem Identifikationssystem der vorgenannten Art gelöst werden kann. Die erfassten Identitätsdaten, wie beispielsweise Angabe über einen Namen und einen Wohnort einer Person, können hiernach zu einem zentralen Server übertragen werden und dort den räumlich verteilten Identifikationskontrollstellen des Identifikationssystems zur Verfügung. Somit entfällt das Einlesen der Identitätsdaten an jeder Identifikationskontrollstelle.

Damit die einmalig erfassten und bereitgestellten Identitätsdaten der jeweiligen Person eindeutig zugeordnet werden können, wird bei der Erfassung der Identitätsdaten, insbesondere bei der erstmaligen Erfassung der Identitätsdaten in einem Identifikationssystem, mindestens ein Referenzidentifizierungsmerkmal erfasst, das den Identitätsdaten zugeordnet ist. Das Referenzidentifizierungsmerkmal ist ein individuelles Identifizierungsmerkmal und ist ein biometrisches Merkmal der Person, wie ein Fingerabdruck oder ein Abbild der Augeniris.

Durch die Erfassung eines Fingerabdrucks der jeweiligen Person an einer der verteilten Identifikationskontrollstellen kann dieser mit den als Datensätzen vorgespeicherten Referenzidentifizierungsmerkmalen verglichen werden. Bei Übereinstimmung mit einem der gespeicherten Referenzidentifizierungsmerkmale kann ein gespeicherter Datensatz mit dem Identitätsdatum zu der jeweiligen Identifikationskontrollstelle, an der sich die betreffende Person befindet, übertragen und dort angezeigt werden.

Gemäß einem Aspekt betrifft die Erfindung ein Verfahren zum Identifizieren einer Person anhand eines Identitätsdokumentes in einem Identifikationssystem mit den Merkmalen des Anspruchs 1.

Die räumlich verteilten Identifikationskontrollstellen können miteinander über ein drahtloses oder über ein drahtgebundenes Kommunikationsnetzwerk kommunizieren. So kann beispielsweise die erste Identifikationskontrollstelle das erfasste Identitätsdatum, das beispielsweise Angaben aus einer MRZ umfassen kann, über das Kommunikationsnetzwerk zu der zweiten Identifikationskontrollstelle oder zu einem zentralen Server, mit dem die räumlich verteilten Identifikationskontrollstellen über das Kommunikationsnetzwerk kommunizieren, übermitteln.

Zum Anzeigen des Identitätsdatums kann beispielsweise eine an sich bekannte graphische Anzeige verwendet werden, mit der die jeweilige Identifikationskontrollstelle ausgestattet sein kann.

Die erste Identifikationskontrollstelle kann beispielsweise ein so genannter Kiosk oder eGate sein, welcher mit einem Dokumentenlesegerät ausgestattet sein kann. Ein Reisender kann beispielsweise im Rahmen der Selbstbedienung sein Identitätsdokument auf ein Dokumentenfenster des Dokumentenlesegerätes auflegen, wodurch das Identitätsdatum optisch oder elektronisch erfasst werden kann. Hierbei können zusätzlich biometrische Merkmale aufgenommen und als Referenzidentifizierungsmerkmale gespeichert oder zum Abgleich mit dem Referenzidentifizierungsverfahren verwendet werden. Die zweite Identifikationskontrollstelle kann beispielsweise ein so genannter Primary, ein Secondary oder ein Supervisor sein. Die zweite Identifikationskontrollstelle kann auch durch eine Bedienperson, wie etwa durch einen Grenzbeamten, bedient werden.

Das Referenzidentifizierungsmerkmal kann automatisch mittels der ersten Identifikationskontrollstelle, beispielsweise durch die Aufnahme eines biometrischen Merkmals, erstellt werden. Durch die Zuordnung des Referenzidentifizierungsmerkmals zu dem erfassten Identitätsdatum können Identifizierungsmerkmale von Personen, wie etwa deren biometrische Merkmale, verwendet werden, um das erfasste Identitätsdatum abzurufen bzw. anzuzeigen.

Gemäß einer Ausführungsform umfasst die erste Identifikationskontrollstelle ein Dokumentenlesegerät zur Erfassung des Identitätsdatums anhand des Identitätsdokumentes, wobei das Identitätsdatum mittels des Dokumentenlesegerätes erfasst wird, insbesondere optisch oder elektrisch. Die Identifikationskontrollstellen können untereinander und/oder mit einer zentralen Serverentität über ein Kommunikationsnetzwerk kommunizieren. Die zentrale Serverentität kann die erfassten Identitätsdaten sowie die erstellten bzw. erfassten Referenzidentifizierungsmerkmale in einer Datenbank ablegen und zur Verfügung stellen. Gemäß einer Ausführungsform umfasst die erste Identifikationskontrollstelle ein Dokumentenlesegerät zur Erfassung des Identitätsdatums anhand des Identitätsdokumentes, wobei das Identitätsdatum mittels des Dokumentenlesegerätes erfasst wird, insbesondere optisch oder elektrisch.

Gemäß der Erfindung werden das Referenzidentifizierungsmerkmal und das erfasste Identitätsdatum als einander zugeordnete Datensätze gespeichert. Die einander zugeordneten Datensätze können beispielsweise in einer Tabelle in einer Datenbank einander zugeordnet oder gemeinsam gespeichert werden. Die Datenbank wird durch die zentrale Serverentität bereitgestellt.

Gemäß der Erfindung wird das erfasste Referenzidentifizierungsmerkmal und erfasste Identitätsdatum in einer Datenbank gespeichert.

Gemäß der Erfindung wird das erfasste Identifizierungsmerkmal mit dem Referenzidentifizierungsmerkmal verglichen, und bei Übereinstimmung des erfassten Identifizierungsmerkmals und des Referenzidentifizierungsmerkmals wird das erfasste Identitätsdatum der zweiten Identifikationskontrollstelle bereitgestellt. Der Vergleich des erfassten Identifizierungsmerkmals mit dem Referenzidentifizierungsmerkmal kann beispielsweise merkmalsweise durchgeführt werden. Ist das erfasste Identitätsdatum in einer Datenbank einer zentralen Serverentität gespeichert, so kann das erfasste Identitätsdatum zu der zweiten Identifikationskontrollstelle über ein Kommunikationsnetzwerk übermittelt werden.

Gemäß einer Ausführungsform wird das erfasste Identitätsdatum in einer der zweiten Identifikationskontrollstelle zugeordneten Warteschlange gemäß einer Warteschlangenregel gespeichert, insbesondere in einer Datenbank. Die Warteschlangenregel kann vorgegeben sein.

Gemäß einer Ausführungsform ist die Warteschlangenregel durch eine Reihenfolge der Erfassung des Identitätsdatums bestimmt. Dadurch werden die erfassten Identitätsdaten der Reihe nach in der Datenbank gespeichert. Auf diese Weise wird zusätzlich zu dem Abgleich des erfassten Identifizierungsmerkmal mit dem Referenzidentifizierungsmerkmal ein weiterer Kontroll- bzw. Sicherheitsmechanismus implementiert.

Gemäß der Erfindung ist das Referenzidentifizierungsmerkmal eines der folgende Merkmale: ein biometrisches Merkmal, insbesondere ein Gesichtsbild, ein Fingerabdruck, oder ein Augeniris-Abbild.

Gemäß einer Ausführungsform wird das erfasste Identitätsdatum der zweiten Identifikationskontrollstelle zugeordnet. Hierbei kann die erste Identifikationskontrollstelle die Übersendung des Referenzidentifizierungsmerkmals bei dem Kommunikationsgerät abfragen oder veranlassen. Die Identifizierungsnummer kann beispielsweise eine Nummer einer Speicherkarte des Kommunikationsgerätes, welches ein Smartphone sein kann, sein.

Gemäß einer nicht erfindungsgemäßen Alternative wird das Referenzidentifizierungsmerkmal auf der Basis einer Identifizierungsnummer eines Kommunikationsgerätes oder eines durch ein Kommunikationsgerät elektronisch übermittelbaren Datensatzes erstellt.

Gemäß einer Ausführungsform ist das Identitätsdatum ein Datum einer maschinenlesbaren Zone des Identitätsdokumentes. Das Identitätsdatum kann beispielsweise einen Namen einer Person, deren Geburtsort, deren Geburtsdatum und/oder deren Wohnort umfassen.

Gemäß einer Ausführungsform umfasst das Verfahren das Erfassen eines Identifizierungsmerkmals der Person durch eine dritte Identifikationskontrollstelle und das Anzeigen des erfassten Identitätsdatums durch die dritte Identifikationskontrollstelle bei Übereinstimmung des erfassten Identifizierungsmerkmals mit dem Referenzidentifizierungsmerkmal. Die dritte Identifikationskontrollstelle kann mit der ersten Identifikationskontrollstelle oder mit der zentralen Serverentität wie vorstehend und nachfolgend ausgeführt kommunizieren.

Gemäß einer Ausführungsform wird das erfasse Identitätsdatum durch die dritte Identifikationskontrollstelle bei Übereinstimmung des erfassten Identifizierungsmerkmals mit dem Referenzidentifizierungsmerkmal verwertet, beispielsweise ausgewertet.

Gemäß einem weiteren Aspekt betrifft die Erfindung ein Identifikationskontrollsystem mit einer Mehrzahl von räumlich verteilten Identifikationskontrollstellen, mit den Merkmalen des Anspruchs 8.

Die Referenzerfassungseinrichtung kann beispielsweise eine Einrichtung zur Aufnahme eines biometrischen Merkmals oder zur Kommunikation mit einem Kommunikationsgerät der jeweiligen Person ausgebildet sein.

Ferner betrifft die Erfindung das Identifikationskontrollsystem, das ferner eine Serverentität mit einer Datenbank umfasst, wobei die erste Identifikationskontrollstelle oder alle Identifikationskontrollstellen ausgebildet sind, das erfasste Identitätsdatum zu der Serverentität zu übertragen, wobei die Referenzerfassungseinrichtung ausgebildet ist, das Referenzidentifizierungsmerkmal zu der Serverentität zu übertragen, wobei die Serverentität ausgebildet ist, das erfasste Identitätsdatum und das Referenzidentifizierungsmerkmal in der Datenbank zu speichern und der zweiten oder jeder anderen Identifikationskontrollstelle zur Verfügung zu stellen.

Das dentifikationskontrollsystem ist ausgebildet, vorzugsweise programmtechnisch eingerichtet, das erfindungsgemäße Verfahren zum Identifizieren einer Person durchzuführen.

Gemäß einer Ausführungsform weist die zweite Identifikationskontrollstelle die Funktionalität der ersten Identifikationskontrollstelle auf. Zusätzlich wird Vergleich von Identifikationsdokument mit Daten der Serverentität und/oder Vergleich von Referenzidentifizierungsmerkmal mit den Daten der Serverentität durchgeführt. Dadurch ist gewährleistet, dass Personen an jeder Kontrollstelle erfasst werden können, auch wenn sie die vorgelagerten, ersten Kontrollstellen 101, 103 ignoriert werden.

Gemäß einem weiteren Aspekt umfasst die Beschreibung ein Computerprogramm mit einem Programmcode zur Implementierung eines erfindungsgemäßen Verfahrens oder zur Steuerung der Identifikationskontrollstellen des Identifikationskontrollsystems.

Weitere Ausführungsbeispiele werden Bezug nehmend auf die beiliegenden Zeichnungen erläutert. Es zeigen:
- Fig. 1: ein Identifikationskontrollsystem mit einer Mehrzahl von räumlich verteilten Identifikationskontrollstellen;
- Fig. 2: ein Beispiel einer Anzeige von Identitätsdaten unter Verwendung einer graphischen Benutzerschnittstelle;
- Fig. 3: eine graphische Benutzeroberfläche mit einem räumlichen Grundriss des Identifikationskontrollsystems;
- Fig. 4: eine graphische Benutzeroberfläche mit einem räumlichen Grundriss des Identifikationskontrollsystems;
- Fig. 5: ein Blockdiagramm mit Software-Komponenten zur Ausführung der Funktionalität des Identifikationssystems;
- Fig. 6: ein Diagramm eines Verfahrens zum Identifizieren einer Person anhand eines Identitätsdokumentes in einem Identifikationssystem; und
- Fig. 7: eine dynamische Verwaltung von Personen in einem Identifikationssystem mit einer ersten Identifikationskontrollstelle.

Fig. 1 zeigt ein Identifikationskontrollsystem mit einer Mehrzahl von räumlich verteilten Identifikationskontrollstellen 101, 103, 105, 107, 109, 111 und 113. Die Identifikationskontrollstellen sind eingerichtet, über ein Kommunikationsnetzwerk 115 zu kommunizieren. Das Identifikationskontrollsystem umfasst eine zentrale Serverentität 117, welche ebenfalls eingerichtet ist, über das Kommunikationsnetzwerk 115 zu kommunizieren. Die zentrale Serverentität 117 umfasst einen Server 123 mit einer Datenbank 125 sowie einer optionalen GCS-SW 127.

Ferner ist eine optionale Serverentität 119 vorgesehen, welche beispielsweise einen Blacklist-Server 129, eine Datenbank 131 sowie eine Blacklist-SW-Einrichtung 133 umfassen kann. In der Datenbank 131 kann beispielsweise eine Blacklist mit vorgemerkten Personen gespeichert sein.

Optional können Überwachungskameras 135, 137 vorgesehen sein, welche über das Kommunikationsnetzwerk 115 kommunizieren können.

Das Identifikationssystem kann beispielsweise eingerichtet sein, mit Kommunikationsgeräten 139, 141 beispielsweise über ein drahtloses Kommunikationsnetzwerk 115 zu kommunizieren. Diese Kommunikation kann beispielsweise initiiert werden, um Identifikationsangaben über die Kommunikationsgeräte, wie etwa eine Nummer einer SIM-Karte, zu erhalten, welche als Referenzidentifizierungsmerkmale dienen können.

Die Identifikationskontrollstellen 101, 103 können als erste Identifikationskontrollstellen eingerichtet sein, welche Identitätsdaten von Personen anhand von Identitätsdokumenten erfassen können. Hierzu können die ersten Identifikationskontrollstellen 101, 103 Dokumentenlesegeräte 143, 145 umfassen, welche eingerichtet sind, die Identitätsdaten, welche beispielsweise in einer MRZ eines Identitätsdokumentes enthalten sind, beispielsweise optisch zu erfassen und diese über das Kommunikationsnetzwerk 115 an die zentrale Serverentität 117 zu übertragen und an weiteren Identifikationskontrollstelle 105, 107, 109, 111, 113 anzeigen zu können, die darüber hinaus zusätzlich ebenfalls Dokumentenlesegeräte 161, 163, 165, 167 zur Erfassung von Identitätsdaten umfassen können..

Die ersten Identifikationskontrollstellen 101, 103 können beispielsweise als so genannte Kioske oder eGates eingerichtet sein, welche eine Selbstbedienung durch die zu identifizierende Person ermöglichen. So können die Reisenden ihre Identitätsdokumente beispielsweise selbstständig den Dokumentenlesegeräten 143, 145 zuführen.

Die ersten Identifikationskontrollstellen 101, 103 umfassen ferner Referenzerfassungseinrichtungen 102, 104, welche ausgebildet sind,

Referenzidentifizierungsmerkmale von Personen, wie etwa biometrische Merkmale, aufzunehmen. Die ersten Identifikationskontrollstellen 101, 103 können ferner PC-Entitäten 147, 149 umfassen, welche die Kommunikation mit dem Kommunikationsnetzwerk bewirken und beispielsweise die Dokumentenlesegeräte 143, 145 steuern.

Die Identifikationskontrollstellen 105, 107, 109, 111 und 113 können jeweils mit Anzeigevorrichtungen 151, 153, 155, 157 und 159 ausgestattet sein. Die Anzeigevorrichtungen 151, 153, 155, 157 und 159 können vorgesehen sein, jeweils ein Identitätsdatum oder Identitätsdaten beispielsweise in einem graphischen Sichtfenster anzuzeigen. Die Identifikationskontrollstellen 105, 107, 109, 111 und 113 können ferner mit Merkmalserfassungseinrichtungen 161, 163, 165, 167 ausgestattet sein, welche vorgesehen sind, Identifizierungsmerkmale von Personen aufzunehmen und diese mit vorgespeicherten Referenzidentifizierungsmerkmalen zu vergleichen, um die der jeweiligen Person zugeordneten und zuvor erfassten Identitätsdaten anzuzeigen. Darüber hinaus können die Identifikationskontrollstellen 105, 107, 109, 111 und 113 mit Referenzerfassungseinrichtungen ausgestattet sein, welche die Merkmale der Referenzerfassungseinrichtungen 102, 104 der ersten Identifikationskontrollstellen 101, 103 aufweisen können. Gemäß einer Ausführungsform können jedoch auch die Merkmalserfassungseinrichtungen 161, 163, 165, 167 ausgebildet sein, Referenzidentifizierungsmerkmale aufzunehmen.

Die Identifikationskontrollstellen 105, 107, 109, 111 und 113 können jeweils mit PCs 169, 171, 173, 175 und 177 versehen sein, welche über das Netzwerk 115 beispielsweise mit der zentralen Serverentität 117 kommunizieren, um die erfassten Identifizierungsmerkmale dorthin zu übertragen bzw. um die erfassten Identitätsdaten abzurufen.

Die Identifikationskontrollstellen 105, 107, 109, 111 und 113 können beispielsweise als so genannte Primary- oder Secondary-Kontrollstellen mit einer Administrationsfunktionalität oder ohne eine Administrationsfunktionalität gebildet sein. Die Anzeigevorrichtungen 151, 153, 155, 157 und 159 können beispielsweise graphische Benutzeroberflächen darstellen, wobei in einem Browser-Fenster Identitätsdaten der Personen und/oder ihre Identifikationsdokumente dargestellt werden können.

Ist eine der Identifikationskontrollstellen 105, 107, 109, 111 und 113 als so genannte Supervisor-Kontrollstelle ausgebildet, so kann diese beispielsweise alle erfassten Identitätsdaten aktiver Reisender in einem Browser-Fenster einer graphischen Benutzeroberfläche auf der Anzeigevorrichtung 151, 153, 155, 157 und 159 zur Verfügung stellen.

Ist eine der Identifikationskontrollstellen mit einer Administrationsfunktionalität versehen, so kann dort eine Erstellung, Löschung oder Änderung von Rollen, Rechten oder Prozessabläufen bzw. Regeln vorgenommen werden.

Die zentrale Serverentität 117 ist vorgesehen, die Identitätsdaten der Personen sowie ihren Dokumenten, wie etwa Dokumentennummern, zu speichern. Darüber hinaus kann die zentrale Serverentität 117 vorgesehen sein, Ergebnisse einer Überprüfung von Personen und/oder Dokumenten auf Echtheit sowie gegebenenfalls Statusinformationen zu speichern.

Die Serverentität 117 kann vorgesehen sein, die an den Identifikationskontrollstellen anzuzeigenden Daten zusammenzustellen, graphisch aufzuarbeiten, indem diese beispielsweise in ein graphisches Fenster eingepflegt werden, und über das Kommunikationsnetzwerk 115 an die Serverentitäten der Kontrollstellen bzw. an ihre Browser zu übermitteln. Diese Informationen können durch die Browser dargestellt werden.

Darüber hinaus kann die zentrale Serverentität 117 vorgesehen sein, interne oder externe Datenbanken abzufragen, um beispielsweise Identitätsdaten abzurufen, welche bestimmten Referenzidentifizierungsmerkmalen zugeordnet sind. Die zentrale Serverentität 117 kann ferner vorgesehen sein, Login-Daten zu verwalten sowie Entscheidungen an den Identifikationskontrollstellen, welche die Identifizierung oder die Nicht-Identifizierung von Personen betreffen können, zu speichern.

Die zentrale Serverentität 117 kann ferner vorgesehen sein, jegliche Applikationen des Identifikationssystems ablaufen zu lassen.

Die Komponenten der Datenbank 125 können eingerichtet sein, alle Identifikationsdaten von Personen, Überwachungs- bzw. Login-Daten zu speichern.

Die zentrale Serverentität 117 kann ferner vorgesehen sein, die durch beispielsweise einen Grenzbeamten getroffenen Entscheidungen zu protokollieren und zu speichern.

Gemäß einer Ausführungsform kann die zentrale Serverentität 117 ferner ausgebildet sein, eine Dokumentenfälschungserkennung durchzuführen. Hierzu können die Dokumentenlesegeräte 143, 145 beispielsweise vorgesehen sein, Sicherheitsmerkmale von Identitätsdokumenten optisch oder elektronisch aufzunehmen und diese an die zentrale Serverentität 117 zu übertragen. Die zentrale Serverentität 117 kann die aufgenommenen Sicherheitsmerkmale mit vorgespeicherten Mustern vergleichen und so eine Überprüfung der Identitätsdokumente durchführen. Alle Prüfergebnisse verknüpft mit den Identitätsdaten der Reisenden können in der Datenbank 125 gespeichert und den Identifikationskontrollstellen bereitgestellt werden. Dadurch entfällt die Notwendigkeit, die Echtheit von Identitätsdokumenten fortwährend zu überprüfen.

Die zentrale Serverentität 117 kann ferner ausgebildet sein, die Personen zu den jeweiligen Identifikationskontrollstellen zu leiten. Hierzu kann die zentrale Serverentität beispielsweise anhand von vorgegebenen Regeln entscheiden. Die vorgegebenen Regeln können beispielsweise in der Gestalt einer Regel-Engine oder durch ein ausführbares Computerprogramm bereitgestellt werden. Dadurch können Handlungsweisungen zur Verfügung gestellt werden, um beispielsweise bestimmte Personen zu bestimmen Identifikationskontrollstellen zu leiten.

Ist eine der Identifikationskontrollstellen mit der Supervisor-Funktionalität ausgestattet, so können dort beispielsweise Identitätsdaten aller Personen, die sich innerhalb des Identifikationssystems befinden, angezeigt werden. Darüber hinaus kann beispielsweise ein Status einer Dokumentenprüfung auf Echtheit, insbesondere bestanden, nicht bestanden oder nicht vollständig, dargestellt werden. Die als Supervisor eingerichtete Identifikationskontrollstelle kann beispielsweise mit den als Primaries bzw. als Secondaries eingerichteten Identifikationskontrollstellen verlinkt werden, um die jeweilige Benutzeroberfläche aufzuschalten. Darüber hinaus kann die als Supervisor eingerichtete Identifikationskontrollstelle die in Fig. 1 dargestellten Webcams verlinken.

Die Dokumentenlesegeräte können beispielsweise als Dokumentenprüfgeräte eingerichtet sein. Sie können stationär oder mobil sein.

Wie vorstehend erwähnt, kann das Identitätsdatum bzw. können die Identitätsdaten, gegebenenfalls zusammen mit einem Inhalt eines Identifikationsdokuments, wie etwa einem Abbild einer Person, mittels einer graphischen Benutzerschnittstelle (GUI: Graphic User Interface) dargestellt werden.

Ist eine der in Fig. 1 dargestellten Identifikationskontrollstellen als Supervisor eingerichtet, so kann diese eine Abbildung von einigen Identifikationskontrollstellen und beispielsweise Reisenden auf einer graphischen Benutzeroberfläche anzeigen.

Fig. 2 zeigt ein Beispiel einer Anzeige von Identitätsdaten unter Verwendung einer graphischen Benutzerschnittstelle, mit einer Abbildung 201 einer Person, welche beispielsweise durch Erfassung eines Passfotos erstellt werden kann. Daneben kann beispielsweise ein Fenster 203 angeordnet sein, in dem Identitätsdaten, insbesondere Daten der maschinenlesbaren Zone (MRZ: Machine-Readable Zone) zusammengefasst sind. Diese Daten können beispielsweise einen Vornamen, einen Nachnamen, das Geschlecht der jeweiligen Person und das Ablaufdatum eines Identifikationsdokumentes, ein Geburtsdatum, den ausstellenden Staat, die Nationalität bzw. die Dokumentennummer umfassen. Darüber hinaus kann beispielsweise ein Eintrittsdatum in das Identifikationskontrollsystem angezeigt werden.

Die graphische Benutzerschnittstelle kann ferner Bedienelemente, wie etwa ein Zutrittsabweisungsfeld 205 oder ein Zutrittserlaubnisfeld 207, umfassen. Durch Betätigung des Zutrittsabweisungsfeldes 205 wird die Zutrittsabweisung dokumentiert und ggf. gespeichert. Durch Betätigung des Zutrittserlaubnisfeldes 207 wird der Zutritt hingegen gewährt und dokumentiert.

Die graphische Benutzerschnittstelle kann ferner einen Bereich 209 umfassen, in dem anhand von Identifikationsdokumenten erfasste Abbildungen 209a, 209b, 209c von Personen in der Reihenfolge dargestellt werden, in der diese Personen an der jeweiligen Identifikationskontrollstelle in einer etwaigen Warteschlange anstehen.

Optional können weitere anwählbare Bereiche vorgesehen sein, wie etwa zur Anzeige eines Gesichtsbildes einer Person, welches auf einem Chip eines Identifikationsdokumentes gespeichert ist, 210, ein Bereich mit einer Dokumentenanzeige 211, bei der Weißlicht-, Infrarot-(IR-) und/oder Ultraviolett-(UV-)Aufnahmen von Identifikationsdokumenten angezeigt sind. Diese Aufnahmen können mittels der Dokumentenlesegeräte der ersten Identifikationskontrollstellen 101, 103, 161, 163, 165, 167 aufgenommen sein. Darüber hinaus kann ein Bereich 213 vorgesehen sein, indem beispielsweise aufgenommene biometrische Merkmale, wie etwa Fingerabdrücke, angezeigt werden. Ferner kann ein Bereich 215 vorgesehen sein, indem die auf der Prüfung eines Identifikationsdokumentes beruhenden Prüfergebnisse, die Ergebnisse von Prüfungen externer Systeme, wie Blacklist-Server und/oder ein Status im System der bisherigen Entscheidungen durch beispielsweise Grenzbeamte, wie etwa Einreise, Abweisung oder Delegation, dargestellt werden können. Treten Auffälligkeiten oder Fehler auf, so können die entsprechenden Tabs, welche mit den jeweiligen Bereichen 210, 211, 213, 215 verbunden sind, in einer Signalfarbe, beispielsweise rot, eingefärbt werden.

Fig. 3 und Fig. 4 zeigen eine graphische Benutzeroberfläche mit einem räumlichen Grundriss von Räumen, in denen das Identifikationskontrollsystem installiert ist. Die graphische Benutzeroberfläche kann beispielsweise erste Identifikationskontrollstellen 301, 303, 305 anzeigen, welche beispielsweise zur Erfassung von Identitätsdaten vorgesehen sind. Die graphische Benutzerschnittstelle kann ferner zweite Identifikationskontrollstellen 307, 309 bzw. 311 anzeigen. Diese können beispielsweise als Secondaries oder als Primaries eingerichtet sein. Ferner kann die graphische Benutzerschnittstelle Schleusen 317, 319 anzeigen. Darüber hinaus können Orte mit Überwachungskameras 321, 323 angezeigt werden.

Die graphische Benutzeroberfläche kann ferner Piktogramme von Personen anzeigen, welche beispielsweise in Warteschlangen vor den jeweiligen Schleusen oder vor den jeweiligen Identifikationskontrollstellen 305, 309 anstehen. Die Personenpiktogramme können beispielsweise farbig hervorgehoben werden. So können beispielsweise als Grün dargestellte Personenpiktogramme 325 anzeigen, dass eine Prüfung der Identitätsdokumente der anstehenden Personen und gegebenenfalls Blacklist-Abfragen ohne Fehler sind. Eine rote Kennzeichnung von Personenpiktogrammen 327 deutet darauf hin, dass Auffälligkeiten bei der Prüfung von den Identitätsdokumenten bzw. Blacklist-Abfragen aufgetreten sind. Grau unterlegte Personenpiktogramme 339 zeigen beispielsweise, dass eine Überprüfung der Identitätsdokumente nicht abgeschlossen wurde.

Die entsprechenden graphischen Benutzerschnittstellen dieser Stationen, wie sie beispielsweise in Fig. 2 dargestellt sind, können an den Identifikationskontrollpunkten beispielsweise durch ein Anklicken eines Feldes 305, 307, 309, 311 abgerufen werden. So können die Daten angezeigt werden, die an den jeweiligen Identifikationskontrollstellen angezeigt werden.

Die Überwachungskamerasymbole 321, 323 können beispielsweise mit gesteuerten Kameras über ein Kommunikationsnetzwerk bzw. über ein Link verbunden sein, so dass bei einem Anwählen des jeweiligen Kamerasymbols 321, 323 ein Browser-Fenster aufgemacht wird, welches ein Echtzeitbild der jeweiligen Kamera anzeigt.

Gemäß einer Ausführungsform kann die farbige Darstellung bzw. Hervorhebung der Person ab einer Personenanzahl, beispielsweise ab fünf Personen, summarisch dargestellt werden.

Die Funktionalität des Identifikationssystems kann beispielsweise mittels eines Software-Programms realisiert werden, dessen Routinen beispielsweise zentral auf einer Serverentität abläuft.

Fig. 5 zeigt ein Blockdiagramm mit Software-Komponenten zur Ausführung der Funktionalität des Identifikationssystems. Die Software-Architektur umfasst die Überwachung und Login-Funktionalität 501, die Backend-Funktionalität 503, die Administrationsfunktionalität 505 sowie die Funktionalität der Identifikationskontrollstellen 507. Die Software-Architektur umfasst ferner eine periphere Unterstützung 509, Datenbankkomponenten 511 sowie Applikationsserver-Komponenten 513, welche beispielsweise auf der zentralen Serverentität ablaufen.

Fig. 6 zeigt ein Diagramm eines Verfahrens zum Identifizieren einer Person anhand eines Identitätsdokumentes in einem Identifikationssystem, beispielsweise in dem vorstehend beschriebenen Identifikationssystem mit räumlich verteilten Identifikationskontrollstellen. Das Verfahren umfasst das Erfassen 601 eines Identitätsdatums anhand des Identifikationsdokumentes durch eine erste Identifikationskontrollstelle, das Erstellen 603 mindestens eines Referenzidentifizierungsmerkmals der Person, das Zuordnen 604 des Referenzidentifizierungsmerkmals zu dem erfassten Identitätsdatum, beispielsweise durch eine Verknüpfung von Datensätzen, das Erfassen 605 eines Identifizierungsmerkmals der Person durch eine zweite Identifikationskontrollstelle und das Anzeigen 607 des erfassten Identitätsdatums durch die zweite Identifikationskontrollstelle, falls das erfasste Identifizierungsmerkmal mit dem Referenzidentifizierungsmerkmal übereinstimmt.

Gemäß einer Ausführungsform können die Personen, welche sich innerhalb des Identifikationskontrollsystems aufhalten, verwaltet werden. Fig. 7 verdeutlicht eine dynamische Verwaltung von Personen in einem Identifikationssystem unter Verwendung einer graphischen Benutzerschnittstelle, mit einem Abbild einer ersten Identifikationskontrollstelle 701, welche beispielsweise als ein Kiosk eingerichtet ist, mit einem Abbild einer zweiten Identifikationskontrollstelle 703, welche beispielsweise als ein Primary eingerichtet ist, mit einem Abbild einer dritten Identifikationskontrollstelle 705, welche beispielsweise als Secondary eingerichtet ist, sowie mit einem Abbild einer vierten Identifikationskontrollstelle 707, welche beispielsweise ein eGate ist.

Ferner werden Zustände "Zutritt" 709 und "Abweisung" 711 angezeigt. Darüber hinaus ist ein Grundzustand 713 vorgesehen.

Die Personen können beispielsweise von der zweiten Identifikationskontrollstelle 703 zu der dritten Identifikationskontrollstelle 705 weitergeführt werden, falls beispielsweise eine automatische Überprüfung der Identitätsdaten fehlgeschlagen ist. Ansonsten wird den Personen Zugang gewährt. Die dritte Identifikationskontrollstelle 705 kann die Identitätsdaten nochmals überprüfen und entweder Zugang erteilen oder verweigern. Schlägt beispielsweise die Überprüfung der Identitätsdaten an der vierten Identifikationskontrollstelle 707 fehl, so können die betroffenen Personen zu der dritten Identifikationskontrollstelle 705 weitergeleitet werden.

Ein Vorteil des erfindungsgemäßen Konzeptes ist die Verkürzung der Durchlaufzeiten für Reisende, unter Einsatz von weniger Personal und in der Folge Kosteneinsparungen für den Betreiber.

Die Durchlaufzeiten setzen sich folgendermaßen aus folgenden Schritten zusammen:
1. Wartezeit in einer Schlange vor einer Identifikationskontrollstelle wie Kontrollbox bzw. Primary, welche durch einen Grenzbeamten bei hohem Personenaufkommen bedient werden kann,
2. Dauer des Lese- und Prüfvorgangs für ein Identitätsdokument,
3. Beurteilung der Relevanz der Prüfergebnisse und Dauer der Prüfung und Befragung eines Reisenden durch einen Grenzbeamten

Durch eine Parallelisierung der Schritte 2 und 3 kann eine Verkürzung der Durchlaufzeitenerreicht werden.

Im Folgenden wird ein Ausführungsbeispiel für die Parallelisierung und die Nutzung der Wartezeit in der Schlange beschrieben:
Die Reisenden sind beispielsweise angehalten, an einer ersten Identifikationskontrollstelle, welche einer zweiten Identifikationskontrollstelle, etwa einem Kontrollpunkt, selbständig das Identitätsdokument auf ein Dokumentenlesegerät, das ein Dokumentenprüfgerät sein kann. zu legen. So werden die Identitätsdaten für den Reisenden eingelesen und geprüft, Schritt 2, während der Grenzbeamte einen weiteren Reisenden, für den Schritt 2 bereits abgeschlossen ist, bedient, Schritt 3.

Der Reisende übernimmt die Aufgabe des Dokumentenauflegens selbst, die bisher vom Grenzbeamten vorgenommen wurde. Die Dokumentenprüfung erfolgt gemäß einer Ausführungsform automatisch und ist durch den Reisenden nicht beeinflussbar.

Ein Reisender kann anhand individueller Identifizierungsmerkmale jederzeit eindeutig mit seinen Identitätsdaten im Identifikationssystem verbunden und erkannt werden.

Ein Reisender kann beispielsweise bei einer Registrierung eines Dokumentes, aktiv oder passiv, z.B. durch Auflegen eines Reisepasses auf ein Dokumentenprüfgerät, im Identifikationssystem anhand der MRZ-Daten, eines individuellen Identitätsdokumentes und optional zusätzlicher Identitätsdaten eindeutig erfasst. Ab diesem Zeitpunkt kann ein Reisender anhand einzelner, mit seinen Identitätsdaten verknüpfter Identifizierungsmerkmale jederzeit im Identifikationssystem identifiziert werden. Mögliche individuelle Identifizierungsmerkmale sind z.B.:
- Gesichtsbild, das durch ein Video- oder Kamera Identifikationssystem aufgenommen werden kann
- Fingerabdruck, der durch ein Fingerabdrucklesegerät aufgenommen werden kann,
- Identitätsdokumente der Reisenden, z.B. Pässe oder Smartcards, aus welchen z.B. die MRZ, Fingerabdrücke oder Gesichtsbilder verwendet werden können,
- Kommunikationsgeräte, wie Mobiltelefone oder Smartphones, welche beispielsweise über Bluetooth oder NFC kommunizieren können, und
- Tickets mit z.B. Barcodes, welche ausgedruckt und an anderen Identifikationskontrollstellen eingelesen werden können.

Die Gültigkeit eines individuellen Identifizierungsmerkmals kann mit dem abschließenden Bescheid durch einen Grenzbeamten, ein Passieren zu gestatten, ablaufen.

Erscheint der Reisende mit demselben Identitätsdokument nach dem abschließenden Bescheid wieder im Identifikationssystem, so wird ein neuer Datensatz mit einem neuen individuellen Identifizierungsmerkmal generiert.

Wird beispielsweise ein Gesichtsbild als individuelles Identifizierungsmerkmal verwendet, so kann ein Reisender durch Auflegen seines Identitätsdokumentes auf ein Dokumentenprüfgerät im Identifikationssystem sowie ein Gesichtsbild des Reisenden erfasst werden.

Der Reisende ist daraufhin im Identifikationssystem durch Verwendung des individuellen Identifizierungsmerkmals in den Identifikationssystemdaten zu finden. So kann der Reisende durch einen Vergleich eines Echtzeitbildes einer Videokamera mit dem zuvor erfassten Referenzidentifizierungsmerkmal identifiziert und der zugehörige Identitätsdatensatz ausgegeben bzw. angezeigt werden.

Ein Identifikationskontrollsystem kann gemäß einer Ausführungsform durch eine Verknüpfung zweier oder mehrerer Identifikationskontrollstellen, wodurch z.B. ein Kiosksystem entsteht, realisiert werden. Dabei werden an einer ersten Identifikationskontrollstelle die Identitätsdaten aufgenommen und an der zweiten, mit der ersten verknüpften Identifikationskontrollstelle bearbeitet. Eine derartige Verknüpfung kann zwischen Kiosken mit Selbstbedienung und Primarys oder zwischen Primarys und Secondarys oder eGates mit einer Folgestation realisiert werden.

Im Folgenden wird beispielhaft ein Kiosksystem beschrieben.

In einem einfachen Kioskmodus mit einer 1:1 Beziehung sind beispielsweise jeweils eine erste Identifikationskontrollstelle als Kiosk und eine zweite Identifikationskontrollstelle als Primary miteinander verknüpft. Die Reisenden werden in der Reihenfolge am Primary eintreffen, in der sie ihre Identitätsdokumente am Dokumentenlesegerät der ersten Identifikationskontrollstelle aufgelegt haben. Am Primary bekommt der Grenzbeamte vom Reisenden dessen Identitätsdokument ausgehändigt. Die Zuordnung des Reisenden zu seinen Identitätsdaten kann anhand des Gesichtsbildes und der Reihenfolge der in der Schlange Wartenden durch den Grenzbeamten oder automatisch unter Nutzung eines der definierten individuellen Identifizierungsmerkmale erfolgen.

Im Folgenden wird ein Ausführungsbeispiel unter Berücksichtigung der Reihenfolge der in der Schlange Wartenden beschrieben.

Zwei Reisende A und B kommen an eine erste Identifikationskontrollstelle, z.B. an einen Kiosk, und legen nacheinander ihre Identitätsdokumente auf das Dokumentenlesegerät auf. Da der Reisende A in der Warteschlange vor einer zweiten Identifikationskontrollstelle vor dem Reisenden B steht, werden seine Identitätsdaten dort automatisch zuerst angezeigt. Passiert der Reisende A die zweite Identifikationskontrollstelle, so können seine Identitätsdaten durch Identitätsdaten des Reisenden B ersetzt werden.

In einem multiplen Kioskmodus mit einer n:m Beziehung sind einer oder mehrere Kioske und Primarys in einer Gruppe miteinander verbunden. Die Reisenden werden von einem Kiosk an geeignete Primarys weitergeleitet.

Bei einer Weiterleitung an die Warteschlange eines geeigneten Primarys erfolgt eine Information an den Reisenden und den ihm zugewiesenen Primary beispielsweise direkt am Kiosk.

Bei einer Weiterleitung an ein Ende einer Warteschlange, an deren Anfang mehrere Primarys bereitstehen, kann der zuvorderst stehende Reisende an einen geeigneten Primary weitergeleitet werden. Die Information zur Weiterleitung (wer wann wohin) erfolgt am Anfang der Warteschlange automatisch anhand des definierten individuellen Identifizierungsmerkmals. Am Primary bekommt ein Grenzbeamter vom Reisenden dessen Identitätsdokument ausgehändigt. Die Zuordnung des Reisenden zu seinen Identitätsdaten erfolgt beispielsweise anhand des Gesichtsbildes und der Reihenfolge der in der Schlange wartenden Reisenden durch den Grenzbeamten. Die Reihenfolge der wartenden Reisenden ergibt sich beispielsweise entweder automatisch aus einer Uhrzeit ihrer Weiterleitung an einen Primary oder aus der Nutzung eines der definierten individuellen Identifizierungsmerkmale.

Im Folgenden wird ein Ausführungsbeispiel unter Verwendung der dedizierten Zuweisung an einen Primary beschrieben.

Ein Reisender wird nach dem Auflegen seines Identitätsdokumentes auf ein Dokumentenprüfgerät auf einem deutschen Flughafen als englischer Staatsbürger erkannt. Das Identifikationssystem ist beispielsweise so konfiguriert, dass englisch sprechende Reisende an einen Kontrollpunkt mit einem englisch sprechenden Grenzbeamten weitergeleitet werden. Am Kiosk erhält der Reisende einen Hinweis, in englischer Sprache, zu welchem Kontrollpunkt er gehen soll. Sein Datensatz mit den Identitätsdaten wird der Warteschlange des entsprechenden Kontrollpunktes zugewiesen. Sobald er vor dem dortigen Grenzbeamten eintrifft werden seine Identitätsdaten automatisch anhand z.B. seines Gesichtsbildes angezeigt.

Im Folgenden wird ein dynamisches Wartemanagement von Reisenden beschrieben. Durch die Erstellung eines individuellen Identifizierungsmerkmals beim erstmaligen Einlesen eines Identitätsdokumentes, das als Referenzidentifizierungsmerkmal dient, kann bei allen weiteren Zugriffen an unterschiedlichen Identifikationskontrollpunkten, immer wieder auf denselben Datensatz zugegriffen werden, wodurch die Generierung von Duplikaten vermieden wird. Das bedeutet auch, dass sich keine virtuellen langen Schlangen vor einer zweiten Identifikationskontrollstelle, beispielsweise einem Primary, bilden, weil auch durch wiederholtes erneutes Einlesen der Identitätsdaten keine Duplikate erzeugt werden.

Im Folgenden wird das Schlangenhopping, auch Line Hoping genannt, beschrieben:
Ein Reisender, dessen Identitätsdaten bereits mit einer Identifikationskontrollstelle A verknüpft sind und sich anschließend an einer anderen Identifikationskontrollstelle B registriert, wird mit diesem verknüpft und automatisch von der Identifikationskontrollstelle A entfernt.

Ein Ausführungsbeispiel ist beispielsweise das Auflegen eines Identitätsdokumentes durch einen Reisenden an einer ersten Identifikationskontrollstelle, beispielsweise an einem Kiosk, mit einer automatischen Weiterleitung an eine zweite Identifikationskontrollstelle, beispielsweise an einen zugehörigen Primary. Während der Wartezeit in der Schlange vor dem Primary entscheidet sich der Reisende spontan diese zu verlassen um ein eGate zu benutzen. Am eGate wird er registriert und im selben Moment automatisch aus der Schlange bei dem Primary entfernt - seine Identitätsdaten sind jetzt mit dem verwendeten eGate verknüpft.

Kann ein Reisender ein eGate nicht passieren und registriert er sich beispielsweise anschließend an dem Lesegerät einer ersten Identifikationskontrollstelle, beispielsweise eines Kiosks, so wird er in die dazugehörige Warteschlange eines Primarys einsortiert und ist nicht mehr mit dem eGate verknüpft.

Gemäß einer Ausführungsform können mobile Endgeräte wie etwa Smartphones als Ersatz für Identifikationskontrollstellen oder unterstützend für beispielsweise die Erfassung von Referenzidentifizierungsmerkmalen eingesetzt werden. Unter Verwendung eines der individuellen Identifizierungsmerkmale als Referenzidentifizierungsmerkmale dieses Reisenden z.B. eines Fingerabdrucks oder eines Gesichtsbildes oder der Daten einer MRZ des Identitätsdokumentes können die Identitätsdaten des Reisenden aufgerufen und diesem mobilen Kontrollpunkt zugewiesen werden. Gleichzeitig können die Identitätsdaten aus der ursprünglichen Warteschlange der Identifikationskontrollstelle A gelöscht werden. Dadurch kann die Warteschlange verkürzt werden.

Die vorstehend beispielhaft beschriebenen Ausführungsbeispiele können in beliebigen Kontroll-, Einlass- und Ticket-Identifikationssysteme angewendet werden, beispielsweise für Stadien, Messegelände oder Eisenbahnen.

### Bezugszeichenliste

- 101: Identifikationskontrollstelle
- 102: Referenzerfassungseinrichtung
- 103: Identifikationskontrollstelle
- 104: Referenzerfassungseinrichtung
- 105: Identifikationskontrollstelle
- 107: Identifikationskontrollstelle
- 109: Identifikationskontrollstelle
- 111: Identifikationskontrollstelle
- 113: Identifikationskontrollstelle
- 115: Kommunikationsnetzwerk
- 117: zentrale Serverentität
- 119: Serverentität
- 123: Server
- 125: Datenbank
- 127: GCS-SW
- 129: Blacklist-Server
- 131: Datenbank
- 133: Blacklist-SW-Einrichtung
- 135: Überwachungskamera
- 137: Überwachungskamera
- 139: Kommunikationsgerät
- 141: Kommunikationsgerät
- 143: Dokumentenlesegerät
- 145: Dokumentenlesegerät
- 147: PC-Entität
- 149: PC-Entität
- 151: Anzeigevorrichtung
- 153: Anzeigevorrichtung
- 155: Anzeigevorrichtung
- 157: Anzeigevorrichtung
- 159: Anzeigevorrichtung
- 161: Merkmalserfassungseinrichtung
- 163: Merkmalserfassungseinrichtung
- 165: Merkmalserfassungseinrichtung
- 167: Merkmalserfassungseinrichtung
- 169: Server
- 171: Server
- 173: Server
- 175: Server
- 177: Server
- 201: Abbild
- 203: Fenster
- 205: Zutrittsabweisungsfeld
- 207: Zutrittserlaubnisfeld
- 209: Bereich
- 209a: Abbildung
- 209b: Abbildung
- 209c: Abbildung
- 210: Bereich
- 211: Bereich
- 213: Bereich
- 215: Bereich
- 301: Identifikationskontrollstelle
- 303: Identifikationskontrollstelle
- 305: Identifikationskontrollstelle
- 307: Identifikationskontrollstelle
- 309: Identifikationskontrollstelle
- 311: Identifikationskontrollstelle
- 317: Schleuse
- 319: Schleuse
- 321: Überwachungskamera
- 323: Überwachungskamera
- 325: Personenpiktogramm
- 327: Personenpiktogramm
- 339: Personenpiktogramm
- 501: Login-Funktionalität
- 503: Backend-Funktionalität
- 505: Administrationsfunktionalität
- 507: Funktionalität der Identifikationskontrollstelle
- 509: periphere Unterstützung
- 511: Datenbankkomponenten
- 513: Applikationsserver-Komponenten
- 601: Erfassen
- 603: Erstellen
- 604: Zuordnen
- 605: Erfassen
- 607: Anzeigen
- 701: Identifikationskontrollstelle
- 703: Identifikationskontrollstelle
- 705: Identifikationskontrollstelle
- 707: Identifikationskontrollstelle
- 709: Zutritt
- 711: Abweisung
- 713: Grundzustand

## Patentansprüche

1. Computerimplementiertes Verfahren zum Identifizieren einer Person anhand eines Identitätsdokumentes in einem Identifikationssystem mit räumlich verteilten Identifikationskontrollstellen, mit:
Erfassen (601) eines Identitätsdatums anhand des Identifikationsdokumentes durch eine erste Identifikationskontrollstelle;
Erstellen (603) zumindest eines Referenzidentifizierungsmerkmals der Person mittels der ersten Identifikationskontrollstelle;
Zuordnen (604) der Referenzidentifizierungsmerkmale zu dem erfassten Identitätsdatum mittels der ersten Identifikationskontrollstelle;
Erfassen (605) eines Identifizierungsmerkmals der Person durch eine zweite Identifikationskontrollstelle; und
Anzeigen (607) des erfassten Identitätsdatums durch die zweite Identifikationskontrollstelle bei Übereinstimmung des erfassten Identifizierungsmerkmals mit dem Referenzidentifizierungsmerkmal,
wobei das erfasste Identifizierungsmerkmal mit dem Referenzidentifizierungsmerkmal verglichen wird und wobei bei Übereinstimmung des erfassten Identifizierungsmerkmals und des Referenzidentifizierungsmerkmals das erfasste Identitätsdatum der zweiten Identifikationskontrollstelle über ein Kommunikationsnetzwerk bereitgestellt wird,
wobei das Referenzidentifizierungsmerkmal eines der folgenden Merkmale ist:
ein biometrisches Merkmal, insbesondere ein Gesichtsbild, ein Fingerabdruck, oder ein Augeniris-Abbild,
wobei das Referenzidentifizierungsmerkmal und das erfasste Identitätsdatum als einander zugeordnete Datensätze in einer Datenbank gespeichert werden,
wobei das erfasste Identitätsdatum zu der zweiten Identifikationskontrollstelle von einer zentralen Serverentität übertragen wird, welche die Datenbank umfasst,
wobei die erste Identifikationskontrollstelle das erfasste Identitätsdatum zu der Serverentität überträgt, wobei das Referenzidentifizierungsmerkmal durch die erste Identifikationskontrollstelle zu der Serverentität übertragen wird, wobei die Serverentität das erfasste Identitätsdatum und das Referenzidentifizierungsmerkmal in der Datenbank speichert und der zweiten Identifikationskontrollstelle zur Verfügung stellt.

2. Verfahren nach Anspruch 1, wobei die erste Identifikationskontrollstelle ein Dokumentenlesegerät zur Erfassung des Identitätsdatums anhand des Identitätsdokumentes umfasst, und wobei das Identitätsdatum mittels des Dokumentenlesegerätes erfasst wird, insbesondere optisch oder elektrisch.

3. Verfahren nach einem der vorstehenden Ansprüche, wobei das erfasste Identitätsdatum in einer der zweiten Identifikationskontrollstelle zugeordneten Warteschlange gemäß einer Warteschlangenregel, insbesondere in einer Datenbank, gespeichert wird.

4. Verfahren nach Anspruch 3, wobei die Warteschlangenregel durch eine Reihenfolge der Erfassung des Identitätsdatums bestimmt ist.

5. Verfahren nach einem der vorstehenden Ansprüche, wobei das Identitätsdatum ein Datum einer maschinenlesbaren Zone des Identitätsdokumentes ist.

6. Verfahren nach einem der vorstehenden Ansprüche, mit:
Erfassen eines Identifizierungsmerkmals der Person durch eine dritte Identifikationskontrollstelle;
Anzeigen des erfassten Identitätsdatums durch eine dritte Identifikationskontrollstelle bei Übereinstimmung des erfassten Identifizierungsmerkmals mit dem Referenzidentifizierungsmerkmal.

7. Verfahren nach Anspruch 6, wobei das erfasse Identitätsdatum durch die dritte Identifikationskontrollstelle bei Übereinstimmung des erfassten Identifizierungsmerkmals mit dem Referenzidentifizierungsmerkmal verwertet wird.

8. Identifikationskontrollsystem mit einer Mehrzahl von räumlich verteilten Identifikationskontrollstellen (101, 103, 105, 107, 109, 111, 113) welche ausgebildet sind, miteinander über ein Kommunikationsnetzwerk (115) zu kommunizieren, mit:
einer Referenzerfassungseinrichtung (102, 104) zum Erstellen eines Referenzidentifizierungsmerkmals der Person;
einer ersten Identifikationskontrollstelle (101, 103) zur Erfassung eines Identitätsdatums einer Person anhand eines Identifikationsdokumentes, wobei die erste Identifikationskontrollstelle (101, 103) ferner ausgebildet ist, das Referenzidentifizierungsmerkmal zu dem erfassten Identitätsdatum zuzuordnen;
wobei die erste Identifikationskontrollstelle (101, 103) die Referenzerfassungseinrichtung (102, 104) umfasst, und einer zweiten Identifikationskontrollstelle (105, 107, 109, 111) zum Erfassen eines Identifizierungsmerkmals der Person, wobei die zweite Identifikationskontrollstelle (105, 107, 109, 111) ferner ausgebildet ist, einen Vergleich des erfassten Identifizierungsmerkmals mit dem Referenzidentifizierungsmerkmal durchzuführen und das erfasste Identitätsdatum bei Übereinstimmung des erfassten Identifizierungsmerkmals mit dem Referenzidentifizierungsmerkmal anzuzeigen,
wobei das erfasste Identifizierungsmerkmal mit dem Referenzidentifizierungsmerkmal verglichen wird und wobei bei Übereinstimmung des erfassten Identifizierungsmerkmals und des Referenzidentifizierungsmerkmals das erfasste Identitätsdatum der zweiten Identifikationskontrollstelle über ein Kommunikationsnetzwerk bereitgestellt wird,
wobei das Referenzidentifizierungsmerkmal eines der folgenden Merkmale ist:
ein biometrisches Merkmal, insbesondere ein Gesichtsbild, ein Fingerabdruck, oder ein Augeniris-Abbild,
wobei das Referenzidentifizierungsmerkmal und das erfasste Identitätsdatum als einander zugeordnete Datensätze in einer Datenbank gespeichert werden,
wobei das Identifikationskontrollsystem ferner eine Serverentität (117) mit der Datenbank (125) umfasst, wobei die erste oder alle Identifikationskontrollstellen (101, 103, 105, 107, 109, 111) ausgebildet sind, das erfasste Identitätsdatum zu der Serverentität (117) zu übertragen, wobei die Referenzerfassungseinrichtung (102, 104) ausgebildet ist, das Referenzidentifizierungsmerkmal zu der Serverentität (117) zu übertragen, wobei die Serverentität (117) ausgebildet ist, das erfasste Identitätsdatum und das Referenzidentifizierungsmerkmal in der Datenbank (125) zu speichern und der zweiten Identifikationskontrollstelle (101, 103) zur Verfügung zu stellen.

9. Identifikationskontrollsystem nach Anspruch 8, das programmtechnisch eingerichtet ist, das Verfahren gemäß einem der Ansprüche 1 bis 7 auszuführen.

## Claims

1. Computer-implemented method for identifying a person using an identity document in an identification system with spatially distributed identification control points, comprising:
capturing (601) identity data based on the identification document by a first identification control point;
generating (603) at least one reference identification feature of the person by the first identification control point;
assigning (604) the reference identification features to the captured identity data by the first identification control point;
capturing (605) an identification feature of the person by a second identification control point; and
displaying (607) the captured identity data by the second identification control point when the captured identification feature matches the reference identification feature,
wherein the captured identification feature is compared with the reference identification feature and wherein, when the captured identification feature and the reference identification feature match, the captured identity data is provided to the second identification control point via a communication network,
wherein the reference identification feature is one of the following features: a biometric feature, in particular a facial image, a fingerprint, or an iris image,
wherein the reference identification feature and the captured identity data are stored as associated data records in a database,
wherein the captured identity data is transmitted to the second identification control point by a central server entity comprising the database,
wherein the first identification control point transmits the captured identity data to the server entity, wherein the reference identification feature is transmitted by the first identification control point to the server entity, wherein the server entity stores the captured identity data and the reference identification feature in the database and provides it to the second identification control point.

2. Method according to claim 1, wherein the first identification control point comprises a document reading device for capturing the identity data based on the identity document, and wherein the identity data is captured by means of the document reading device, in particular optically or electrically.

3. Method according to one of the preceding claims, wherein the captured identity data is stored in a queue assigned to the second identification control point according to a queue rule, in particular in a database.

4. Method according to claim 3, wherein the queue rule is determined by a capturing sequence of the identity data.

5. Method according to one of the preceding claims, wherein the identity data is data of a machine-readable zone of the identity document.

6. Method according to one of the preceding claims, comprising:
capturing an identification feature of the person by a third identification control point;
displaying the captured identity data by a third identification control point when the captured identification feature matches the reference identification feature.

7. Method according to claim 6, wherein the captured identity data is processed by the third identification control point when the captured identification feature matches the reference identification feature.

8. Identification control system with a plurality of spatially distributed identification control points (101, 103, 105, 107, 109, 111, 113) which are configured to communicate with each other via a communication network (115), comprising:
a reference capture device (102, 104) for generating a reference identification feature of the person;
a first identification control point (101, 103) for capturing identity data of a person based on an identification document, wherein the first identification control point (101, 103) is further configured to assign the reference identification feature to the captured identity data; wherein the first identification control point (101, 103) comprises the reference capture device (102, 104), and
a second identification control point (105, 107, 109, 111) for capturing an identification feature of the person, wherein the second identification control point (105, 107, 109, 111) is further configured to perform a comparison of the captured identification feature with the reference identification feature and display the captured identity data when the captured identification feature matches the reference identification feature,
wherein the captured identification feature is compared with the reference identification feature and wherein, when the captured identification feature and the reference identification feature match, the captured identity data is provided to the second identification control point via a communication network,
wherein the reference identification feature is one of the following features: a biometric feature, in particular a facial image, a fingerprint, or an iris image,
wherein the reference identification feature and the captured identity data are stored as associated data records in a database,
wherein the identification control system further comprises a server entity (117) comprising the database (125), wherein the first or all identification control points (101, 103, 105, 107, 109, 111) are configured to transmit the captured identity data to the server entity (117), wherein the reference capture device (102, 104) is configured to transmit the reference identification feature to the server entity (117), wherein the server entity (117) is configured to store the captured identity data and the reference identification feature in the database (125) and provide it to the second identification control point (101, 103).

9. Identification control system according to claim 8, which is programmed to execute the method according to any one of claims 1 to 7.

## Revendications

1. Procédé mis en œuvre par ordinateur pour identifier une personne à l'aide d'un document d'identité dans un système d'identification avec des points de contrôle d'identification répartis spatialement, comprenant :
capturer (601) des données d'identité sur la base du document d'identification par un premier point de contrôle d'identification ;
générer (603) au moins une caractéristique d'identification de référence de la personne par le premier point de contrôle d'identification ;
attribuer (604) les caractéristiques d'identification de référence aux données d'identité capturées par le premier point de contrôle d'identification ;
capturer (605) une caractéristique d'identification de la personne par un deuxième point de contrôle d'identification ; et
afficher (607) les données d'identité capturées par le deuxième point de contrôle d'identification lorsque la caractéristique d'identification capturée correspond à la caractéristique d'identification de référence,
dans lequel la caractéristique d'identification capturée est comparée à la caractéristique d'identification de référence et dans lequel, lorsque la caractéristique d'identification capturée et la caractéristique d'identification de référence correspondent, les données d'identité capturées sont fournies au second point de contrôle d'identification via un réseau de communication,
dans lequel la caractéristique d'identification de référence est l'une des suivantes :
une caractéristique biométrique, en particulier une image faciale, une empreinte digitale ou une image d'iris,
dans lequel la caractéristique d'identification de référence et les données d'identité capturées sont stockées sous forme d'enregistrements de données associés dans une base de données,
dans lequel les données d'identité capturées sont transmises au deuxième point de contrôle d'identification à partir d'une entité de serveur central comprenant la base de données,
dans lequel le premier point de contrôle d'identification transmet les données d'identité capturées à l'entité serveur, dans lequel la caractéristique d'identification de référence est transmise par le premier point de contrôle d'identification à l'entité serveur, dans lequel l'entité serveur stocke les données d'identité capturées et la caractéristique d'identification de référence dans la base de données et les fournit au second point de contrôle d'identification.

2. Procédé selon la revendication 1, dans lequel le premier point de contrôle d'identification comprend un dispositif de lecture de document pour capturer les données d'identité sur la base du document d'identité, et dans lequel les données d'identité sont capturées au moyen du dispositif de lecture de document, en particulier de manière optique ou électrique.

3. Procédé selon l'une des revendications précédentes, dans lequel les données d'identité capturées sont stockées dans une file d'attente attribuée au deuxième point de contrôle d'identification selon une règle de file d'attente, en particulier dans une base de données.

4. Procédé selon la revendication 3, dans lequel la règle de file d'attente est déterminée par un ordre de capture des données d'identité.

5. Procédé selon l'une des revendications précédentes, dans lequel les données d'identité sont des données d'une zone lisible par machine du document d'identité.

6. Procédé selon l'une des revendications précédentes, comprenant :
capturer un élément d'identification de la personne par un troisième point de contrôle d'identification ;
afficher les données d'identité capturées par un troisième point de contrôle d'identification lorsque la caractéristique d'identification capturée correspond à la caractéristique d'identification de référence.

7. Procédé selon la revendication 6, dans lequel les données d'identité capturées sont traitées par le troisième point de contrôle d'identification lorsque la caractéristique d'identification capturée correspond à la caractéristique d'identification de référence.

8. Système de contrôle d'identification avec une pluralité de points de contrôle d'identification répartis spatialement (101, 103, 105, 107, 109, 111, 113) qui sont configurés pour communiquer entre eux via un réseau de communication (115), comprenant :
un dispositif de capture de référence (102, 104) pour générer une caractéristique d'identification de référence de la personne ;
un premier point de contrôle d'identification (101, 103) pour capturer des données d'identité d'une personne sur la base d'un document d'identification, le premier point de contrôle d'identification (101, 103) étant en outre configuré pour attribuer la caractéristique d'identification de référence aux données d'identité capturées ; le premier point de contrôle d'identification (101, 103) comprenant le dispositif de capture de référence (102, 104), et
un second point de contrôle d'identification (105, 107, 109, 111) pour capturer une caractéristique d'identification de la personne, le second point de contrôle d'identification (105, 107, 109, 111) étant en outre configuré pour effectuer une comparaison de la caractéristique d'identification capturée avec la caractéristique d'identification de référence et afficher les données d'identité capturées lorsque la caractéristique d'identification capturée correspond à la caractéristique d'identification de référence,
dans lequel la caractéristique d'identification capturée est comparée à la caractéristique d'identification de référence et dans lequel, lorsque la caractéristique d'identification capturée et la caractéristique d'identification de référence correspondent, les données d'identité capturées sont fournies au second point de contrôle d'identification via un réseau de communication,
dans lequel la caractéristique d'identification de référence est l'une des suivantes :
une caractéristique biométrique, en particulier une image faciale, une empreinte digitale ou une image d'iris,
dans lequel la caractéristique d'identification de référence et les données d'identité capturées sont stockées sous forme d'enregistrements de données associés dans une base de données,
dans lequel le système de contrôle d'identification comprend en outre une entité serveur (117) comprenant la base de données (125), dans lequel le premier ou tous les points de contrôle d'identification (101, 103, 105, 107, 109, 111) sont configurés pour transmettre les données d'identité capturées à l'entité serveur (117), dans lequel le dispositif de capture de référence (102, 104) est configuré pour transmettre la caractéristique d'identification de référence à l'entité serveur (117), dans lequel l'entité serveur (117) est configurée pour stocker les données d'identité capturées et la caractéristique d'identification de référence dans la base de données (125) et les fournir au deuxième point de contrôle d'identification (101, 103).

9. Système de contrôle d'identification selon la revendication 8, qui est programmé pour exécuter le procédé selon l'une quelconque des revendications 1 à 7.
